# EUROPÄISCHE PATENTSCHRIFT

(11) **EP 1 317 997 B1**
(45) Veröffentlichungstag und Bekanntmachung des Hinweises auf die Patenterteilung: **09.12.2009**
(21) Anmeldenummer: 02025143.5
(22) Anmeldetag: 09.11.2002
(51) Int. Cl.: B25B 23/142

(54) **Schaft für einen Drehmomentschlüssel**
Shaft of a torque wrench
Manche d'une clef dynamométrique

(30) Priorität: 06.12.2001 DE 20119801 U
(43) Veröffentlichungstag der Anmeldung: 11.06.2003
(73) Patentinhaber: Hazet-Werk Hermann Zerver GmbH & Co. KG, D-42857 Remscheid (DE)
(72) Erfinder: Beyert, Thomas, 51645 Gummersbach (DE)
(74) Vertreter: Griepenstroh, Jörg

(56) Entgegenhaltungen:
- EP-B- 0 697 268
- DE-U1- 20 114 265
- US-A- 2 667 800
- US-A- 2 704 472
- US-A- 5 129 293
- US-A- 5 662 012

## Beschreibung

Die Erfindung betrifft einen Schaft für einen Drehmomentschlüssel gemäß den Merkmalen im Oberbegriff des Anspruchs 1.

Die DE 201 14 265 U1 offenbart einen derartigen Drehmomentschlüssel mit einem Betätigungsarm, an dessen einem Ende ein Handgriff und an dessen anderem Ende ein Lagerstück fest angeordnet sind, wobei an dem Lagerstück ein unter Vorspannkraft stehendes Übertragungselement drehfest angeordnet ist, weiches formschlüssig in einen über seinen Umfang abwechselnd Rücksprünge und Vorsprünge aufweisenden Kopplungskranz der Werkzeugaufnahme eingreift. Die Vorspannkraft wird von einer gegen ein in einer Hydraulikkammer eingeschlossenes Hydraulikfluid vorgespannten Feder erzeugt und von dem Hydraulikfluid auf das Übertragungselement übertragen. Die Feder ist über einen Kolben gegen das Hydraulikfluid vorgespannt. Mit ihrem anderen Ende liegt die Feder an einem Stützelement, dessen Längsposition entlang des Betätigungsarms einstellbar ist.

Zur Einstellung der Federvorspannung ist ein Getriebe vorgesehen, welches nach Art einer Gewindespindel arbeitet. Beim Drehen des Handgriffs wird eine darin drehfest angeordnete Gewindespindel axial verlagert, was wiederum zu einer ebenfalls axialen Verlagerung des mit der Gewindespindel verbundenen Stützelements führt. Hierdurch wird die Vorspannung der Federanordnung eingestellt und damit der über den Kolben auf das Hydraulikfluid ausgeübte hydraulische Druck. Ist die Vorspannung einmal richtig justiert, lässt sich der Handgriff über eine Feststellschraube blockieren.

Aus der US 2,667,800 geht ein Drehmomentschlüssel hervor, der mit einem Handgriff versehen ist, welcher ein Ende eines Rohrs mit einer darin eingegliederten spannbaren Druckfeder relativ verdrehbar umschließt. Der. Handgriff weist eine stirnseitig auf die Druckfeder lastende, an einem Ende des Handgriffs gelagerte zentrische Gewindespindel auf. Am anderen Ende ist der Handgriff von einem drehbaren Spannring umgeben, über den sowie sich einerseits an der äußeren Oberfläche des Rohrs und andererseits an einer inneren Exzenterfläche des Spannrings abstützende Zylinderrollen der Handgriff am Rohr lagefixiert ist.

Der Handgriff umfasst das Rohr nicht gleitschlüssig, sondern ist mit dem Rohr über einen Gewindeabschnitt gekoppelt. Die Gewindespindel selber ist im Boden des Handgriffs verdrehbar und damit längsverlagerbar. Sie durchsetzt keine Spindelmutter, die im Rohr gelagert wäre.

Die Zylinderrollen sind um 180° zueinander versetzt angeordnet. Sie erstrecken sich in Längsrichtung des Handgriffs und sind in zwei länglichen Ausnehmungen eines im Durchmesser reduzierten Fortsatzes des Handgriffs beweglich gelagert. Die Zylinderrollen haben sowohl mit der äußeren Oberfläche des Rohrs als auch mit der inneren Exzenterfläche des Spannrings einen linienförmigen Kontakt. Bei der Lagefixierung des Handgriffs am Rohr mittels des Spannrings werden die Zylinderrollen auf Grund des linienförmigen Kontakts daher mit hoher Flächenpressung an die beiden Flächen des Rohrs und des Spannrings gedrückt, wodurch bleibende Verformungen der Oberflächen nicht ausgeschlossen werden können. Dieser Sachverhalt verhindert, dass bei einem häufigen Einsatz des Drehmomentschlüssels dessen Funktion bei der Lagefixierung des Handgriffs am Rohr und sein Lösen vom Rohr über einen längeren Einsatzzeitraum mit der notwendigen Genauigkeit gewährleistet werden kann.

Des Weiteren zählt im Umfang der EP 0 697 268 B1 ein Schaft für einen Drehmomentschlüssel zum Stand der Technik, welcher sich in der Praxis grundsätzlich bewährt hat. Die eine hohe Werkzeugqualität gewährleistende konstruktive Ausgestaltung dieses Drehmomentschlüssels erfordert jedoch einen entsprechenden Fertigungsaufwand. Die radial verlagerbaren, U-förmigen Sperrglieder zur Lagefixierung des Handgriffs am Rohr bilden Bestandteil einer mehrteiligen Verspannung.

Der Erfindung liegt - ausgehend vom Stand der Technik - die Aufgabe zugrunde, einen Schaft für einen Drehmomentschlüssel zu schaffen, mit ein wandfreier Betätigung des Spannrings und sicherer Fixierung des Handgriffs auf dem Rohr.

Die Lösung dieser Aufgabe wird nach der Erfindung in den Merkmalen des Anspruchs 1 gesehen.

Vorteilhafte Weiterbildungen sind Gegenstand der Ansprüche 2 bis 11.

Ein wesentlicher Gesichtspunkt der Erfindung bildet der Sachverhalt, dass im Zusammenwirken mit dem drehbaren Spannring der Radialkeil in einer sich radial erstreckenden Aussparung in der Wand des Handgriffs zwangsgeführt ist. Diese Führung des Radialkeils in Verbindung mit den Merkmalen, dass der Radialkeil sowohl an die äußere Oberfläche des Rohrs als auch an die Krümmung der inneren Exzenterfläche im Spannring konturengenau angepasst ist dient des einwandfreien Betätigung des Spannrings und der sicheren Fixierung des Handgriffs auf dem Rohr.

Eine derartige Gestaltung eines Schafts erfordert nur wenige und dazu einfache sowie wirtschaftlich herzustellende Einzelteile, die auch problemlos montiert werden können.

Eine besonders vorteilhafte Ausführungsform der Erfindung wird darin erblickt, dass zwei Radialkeile und zwei entsprechende Exzenterflächen in 180° umfangsseitiger Versetzung vorgesehen sind.

Die sichere Lagefixierung des Handgriffs am Rohr wird dadurch unterstützt, dass die Steigung jeder Exzenterfläche im Bereich der Selbsthemmung liegt.

Um einen noch besseren Kontakt zwischen dem Rohr und einem Radialkeil herzustellen, ist der Haftreibungswert µ₀ im Kontaktbereich des Rohrs mit der Stirnfläche des Radialkeils größer als in den umfangsseitig benachbarten Bereichen.

Dadurch, dass die Exzenterflächein vorteilhafter Weise Bestandteil einer sichelförmigen Ausnehmung im Innern des Spannrings bildet, hat der Spannring über die Seitenwände dieser Ausnehmung eine einwandfreie Führung an dem über den Umfang des Handgriffs vorstehenden Abschnitt des Radialkeils.

Ferner kann in bevorzugter Weise auch eine optische Prüfung des jeweils eingestellten Drehmoments gewährleistet werden. Dazu ist im Bereich des Spannrings eine das Rohr gleitfähig umschließende Einstellhülse dem Handgriff axial lageveränderbar zugeordnet. An der Oberfläche des Rohrs ist eine Skala mit Drehmomentangaben vorgesehen. Bei einer axialen Verlagerung des Handgriffs auf dem Rohr nach dem Lösen der Feststelleinrichtung (mindestens ein Radialkeil und eine Exzenterfläche) zeigt mithin die freie Stirnseite der Einstellhülse an der Skala das jeweilige Drehmoment an.

Die Justierung der Einstellhülse vor dem Gebrauch des Drehmomentschlüssels wird zweckmäßig dadurch vorgenommen, dass ein bevorzugt im Außendurchmesser vergrößerter Längenabschnitt der Einstellhülse in einen im Innendurchmesser erweiterten stirnseitigen Längenabschnitt des Handgriffs fasst. In diesem Längenabschnitt ist die Einstellhülse axial verschiebbar. Zur axialen Justierung der Einstellhülse ist ein in der Wand des Handgriffs gelagerter Gewindestift vorgesehen. Dieser Gewindestift wird nach dem Justieren in die Oberfläche der Einstellhülse gepresst, so dass Einstellhülse und Handgriff eine Handhabungseinheit bilden. In der Wand des Spannrings ist eine Bohrung vorgesehen, über die einerseits die Montage des Gewindestifts und andererseits die Lagefixierung des Gewindestifts an der Einstellhülse vorgenommen werden kann.

Auf Grund der konstruktiv einfach gehaltenen Bauteile ist es problemlos möglich, den Handgriff, den Spannring, jeden Radialkeil und die Einstellhülse aus einem insbesondere schlagfesten Kunststoff zu fertigen.

Eine weitere vorteilhafte Ausführungsform besteht darin, dass die Gewindespindel mit einem Ende in ein Sackloch im Boden des Handgriffs eingesetzt und mittels eines die Gewindespindel sowie den Boden quer durchsetzenden Spannstifts am Handgriff festgelegt. Das Sackloch kann eine einfache Sackbohrung oder auch eine Gewindebohrung sein.

Zur einwandfreien Führung des der Druckfeder benachbarten Endes der Gewindespindel ist dieses Ende in einer im Rohr gleitfähigen topfförmigen Hülse befestigt. Die Verbindung zwischen dem Gewindestift und der Hülse erfolgt mittels eines Querstifts zwischen dem Mantel der Hülse und dem Gewindestift. Der Boden der Hülse ist geschlossen und bietet dadurch eine einwandfreie Anlage für die Druckfeder. Der Mantel der Hülse gewährleistet eine sichere verkantungsfreie Gleitführung in dem Rohr.

Schüeßlich wird eine zweckmäßige Weitergestaltung der Erfindung darin gesehen, dass die Wand und der Boden des Handgriffs einstückig ausgebildet sind. Hiermit wird ein einfach herzustellender sowie ergonomisch gestalteter Handgriff bereitgestellt.

Die Erfindung ist nachfolgend anhand eines in den Zeichnungen dargestellten Ausführungsbeispiels näher erläutert. Es zeigen:
- Figur 1: in der Draufsicht einen Drehmomentschlüssel;
- Figur 2: den Drehmomentschlüssel der Figur 1 in der Seitenansicht, teilweise im vertikalen Längsschnitt entlang der Linie II-II, in Richtung der Pfeile lla gesehen;
- Figur 3: in vergrößertem Maßstab einen vertikalen Querschnitt durch die Darstellung der Figur 2 entlang der Linie III-III, in Richtung der Pfeile IIIa gesehen, während einer Verstellsituation und
- Figur 4: ebenfalls in vergrößertem Maßstab einen vertikalen Querschnitt durch die Darstellung der Figur 2 entlang der Linie III-III, in Richtung der Pfeile IIIa gesehen, bei einem fixierten Handgriff.

In den Figuren 1 und 2 ist mit 1 ein Drehmomentschlüssel bezeichnet. Der Drehmomentschlüssel 1 weist an einem Ende 2 eine nicht näher veranschaulichte Umschaltknarre 3 mit Vierkantzapfen 4 auf. Von der Umschaltknarre 3 aus erstreckt sich ein stangenartiges Verbindungsglied 5 in ein Rohr 6, insbesondere ein Stahlrohr, welches in dem der Umschaltknarre 3 benachbarten Längenabschnitt 7 ober- und unterseitig abgeflacht ist, so dass durch diesen abgeflachten Längenabschnitt 7 eine Führung für das Verbindungsglied 5 gebildet wird.

Das Verbindungsglied 5 ist über einen Zapfen 8 am Ende des abgeflachten Längenabschnitts 7 in dem Rohr 6 schwenkbar gelagert.

In das der Umschaltknarre 3 abgewandte Ende 9 des Rohrs 6 ist eine spannbare Druckfeder 10 in Form einer Schraubendruckfeder eingegliedert. Die Druckfeder 10 stützt sich mit ihrem der Umschaltknarre 3 zugewandten Ende 11 an einer auch akustisch wahrnehmbaren, in der Zeichnung nicht näher veranschaulichten mit dem Verbindungsglied 5 gekoppelten Kurzwegauslösung 12 ab, welche bei Erreichen des eingestellten Drehmomentwerts aktiviert wird.

Das andere Ende 13 der Druckfeder 10 liegt am Boden 14 einer in dem Rohr 6 gleitfähigen topfförmigen Hülse 15 aus Stahl. Der Mantel 16 der Hülse 15 steht in einem Gleitkontakt mit der Innenoberfläche 17 des Rohrs 6.

In die Hülse 15 fasst ein Ende 18 einer Gewindespindel 19. Das Ende 18 ist durch einen quer gerichteten Spannstift 20 in der Hülse 15 festgelegt. Die Gewindespindel 19 durchsetzt eine an dem der Umschaltknarre 3 abgewandten Ende 9 des Rohrs 6 in diesem mit Hilfe von Fixierstiften 21 festgelegte Spindelmutter 22. Das andere Ende 23 der Gewindespindel 19 fasst in ein Sackloch 24 im Boden 25 eines am Umfang ergonomisch gestalteten Handgriffs 26 aus einem schlagfesten Kunststoff. Dieses Ende 23 der Gewindespindel 19 ist durch einen die Gewindespindel 19 und den Boden 25 quer durchsetzenden Spannstift 27 fixiert.

Der Handgriff 26 umschließt das umfangsseitig glatte Rohr 6 relativ verdrehbar und gleitschlüssig. An dem dem Boden 25 abgewandten Ende besitzt der Handgriff 26 umfangsseitig eine zylindrische Lagerfläche 28, auf die ein Spannring 29 mit am Umfang befindlichen Griffnuten 30 aufgeschoben ist.

In dem Bereich des Spannrings 29 sind in der Wand 31 des Handgriffs 26 in 180° umfangsseitiger Versetzung sich radial erstreckende Aussparungen 32 vorgesehen (Figuren 2 bis 4). In diesen Aussparungen 32 befinden sich an den Querschnitt der Aussparungen 32 angepasste Radialkeile 33. Die inneren Stirnflächen 34 der Radialkeile 33 sind an die Krümmung der Oberfläche 35 des Rohrs 6 angepasst. Die äußeren Stirnflächen 36 der Radialkeile 33 sind an die Krümmung von Exzenterflächen 37 im Innern des Spannrings 29 als Bestandteile von sichelförmigen Ausnehmungen 38 angeglichen.

Im Kontaktbereich des Rohrs 6 mit einem Radialkeil 33 kann die Oberfläche des Rohrs 6 zur Erhöhung des Haftreibungswerts µ₀ aufgerauht sein. Denkbar ist auch eine geeignete Beschichtung. Ferner kann die Oberfläche mit einer Rändelung in Form einer Längs-, Quer- oder Kreuzrändelung versehen sein.

Der Spannring 29 wird einerseits durch die über die Lagerfläche 28 für den Spannring 29 vorstehenden Abschnitte 39 der Radialkeile 33 (Figuren 3 und 4) und andererseits durch eine endseitige Abstufung 40 im Spannring 29 sowie einen Radialkragen 41 am Handgriff 26 geführt (Figur 2).

Ferner ist an dem dem Boden 25 abgewandten Ende des Handgriffs 26 ein im Innendurchmesser erweiterter stirnseitiger Längenabschnitt 42 vorgesehen (Figur 2), in den eine das Rohr 6 gleitfähig umschließende Einstellhülse 43 axial lageveränderbar eingesetzt ist. Die Einstellhülse 43 wird durch einen Gewindestift 44 mit dem Handgriff 26 verbunden, der in eine sich radial erstreckende Gewindebohrung 45 in der Wand 31 des Handgriffs 26 eingesetzt ist. Der Zugang zum Gewindestift 44 und auch seine Montage erfolgt über eine Radialbohrung 46 im Spannring 29.

Ferner lässt die Figur 1 noch erkennen, dass sich vor der freien Stirnseite 47 der Einstellhülse 43 eine Skala 48 mit Drehmomentangaben auf der Oberfläche 35 des Rohrs 6 befindet.

Der Handgriff 26 dient sowohl als ergonomisch gestaltetes Handhabungselement zur Krafteinleitung als auch zur Drehmomenteinstellung.

Zur Drehmomenteinstellung wird zunächst der Spannring 29 (vom Handgriff 26 aus in Richtung zur Umschaltknarre 3 gesehen) nach rechts gedreht, so dass sich die äußeren Stirnflächen 36 der Radialkeile 33 von den Exzenterflächen 37 im Spannring 29 lösen und der Handgriff 26 frei auf dem Rohr 6 beweglich ist (Figur 3). Durch Drehen des Handgriffs 26 wird nunmehr mittels der Gewindespindel 19 die vorab über die Einstellhülse 43 justierte Druckfeder 10 in ihrer Vorspannung geändert. Dadurch kann über die Stirnseite 47 der Einstellhülse 43 und die Skala 48 der einzustellende Drehmomentwert abgelesen werden.

Nach der Drehmomenteinstellung wird der Spannring 29 in die entgegengesetzte Richtung gedreht, so dass die Radialkeile 33 zwischen der Oberfläche 35 des Rohrs 6 und den Exzenterflächen 37 verklemmt werden (Figur 4). Die Drehmomenteinstellung kann folglich bei Betätigung des Drehmomentschlüssels 1 nicht unabsichtlich verändert werden.

### Bezugszeichenaufstellung

1 - Drehmomentschlüssel
2 - Ende v. 1
3 - Umschaltknarre in 2
4 - Vierkantzapfen v. 3
5 - Verbindungsglied
6- Rohr
7 - Längenabschnitt v. 6
8 - Zapfen
9 - Ende v. 6
10 - Druckfeder
11- Ende v. 10
12 - Kurzwegauslösung
13 - Ende v. 10
14 - Boden v. 15
15 - Hülse
16 - Mantel v. 15
17 - Innenoberfläche v. 6
18- Ende v. 19
19 - Gewindespindel
20- Spannstift
21 - Fixierstift
22 - Spindelmutter
23- Ende v. 19
24 - Sackloch in 25
25 - Boden v. 26
26 - Handgriff
27- Spannstift
28 - Lagerfläche an 26
29 - Spannring
30 - Griffnuten an 29
31 - Wand v. 26
32 - Aussparungen in 31
33- Radialkeile
34 - innere Stirnflächen v. 33
35 - Oberfläche v. 6
36 - äußere Stirnflächen v. 33
37 - Exzenterflächen in 29
38 - Ausnehmungen in 29
39 - Abschnitte v. 33
40 - Abstufung in 29
41 - Radialkragen an 26
42 - Längenabschnitt in 26
43 - Einstellhülse
44 - Gewindestift
45 - Gewindebohrung in 31
46 - Radialbohrung in 29
47 - Stirnseite v. 43
48 - Skala

## Patentansprüche

1. Schaft für einen Drehmomentschlüssel (1), der einen Handgriff (26) umfasst, welcher ein Ende (9) eines Rohrs (6) mit einer darin eingegliederten spannbaren Druckfeder (10) relativ verdrehbar und gleitschlüssig umschließt, wobei der Handgriff (26) eine eine endseitig im Rohr (6) fixierte Spindelmutter (22) durchsetzende und stirnseitig auf die Druckfeder (10) lastende, in einem Ende (25) des Handgriffs (26) befestigte zentrische Gewindespindel (19) aufweist, **dadurch gekennzeichnet, dass** der Handgriff (26) am anderen Ende von einem drehbaren Spannring (29) umgeben ist, über den sowie mindestens einen sich einerseits an der äußeren Oberfläche (35) des Rohrs (6) und andererseits an einer inneren Exzenterfläche (37) des Spannrings (29) abstützenden Radialkeil (33) der Handgriff (26) am Rohr (6) lagefixierbar ist, wobei der Radialkeil (33) in einer sich radial erstreckenden Aussparung (32) in der Wand (31) des Handgriffs (26) zwangsgeführt, die innere Stirnfläche (34) des Radialkeils (33) an die Krümmung der äußeren Oberfläche (35) des Rohrs (6) angepasst und die äußere Stirnfläche (36) des Radialkeils (33) an die Krümmung der Exzenterfläche (37) im Spannring (29) angeglichen ist.

2. Schaft nach Anspruch 1, **dadurch gekennzeichnet, dass** zwei Radialkeile (33) und zwei entsprechende Exzenterflächen (37) in 180° umfangsseitiger Versetzung vorgesehen sind.

3. Schaft nach Anspruch 1 oder 2, **dadurch gekennzeichnet, dass** die Steigung jeder Exzenterfläche (37) im Bereich der Selbsthemmung liegt.

4. Schaft nach einem der Ansprüche 1 bis 3, **dadurch gekennzeichnet, dass** der Haftreibungswert µ₀ im Kontaktbereich des Rohrs (6) mit der Stirnfläche (34) eines Radialkeils (33) größer als in den umfangsseitig benachbarten Bereichen ist.

5. Schaft nach einem der Ansprüche 2 bis 4, **dadurch gekennzeichnet, dass** der Spannring (29) mittels eines über eine ihm zugeordnete Lagerfläche (28) am Handgriff (26) radial vorstehenden Abschnitts (39) jedes Radialkeils (33) geführt ist.

6. Schaft nach einem der Ansprüche 1 bis 5, **dadurch gekennzeichnet, dass** im Bereich des Spannrings (29) eine das Rohr (6) gleitfähig umschließende Einstellhülse (43) dem Handgriff (26) axial lageveränderbar zugeordnet und an der Oberfläche (35) des Rohrs (6) eine Skala (48) mit Drehmomentangaben vorgesehen ist.

7. Schaft nach Anspruch 6, **dadurch gekennzeichnet, dass** die Einstellhülse (43) in einen im Innendurchmesser erweiterten stirnseitigen Längenabschnitt (42) des Handgriffs (26) fasst und mittels eines in der Wand (31) des Handgriffs (26) drehbar gelagerten Gewindestifts (44) mit dem Handgriff (26) koppelbar ist.

8. SchaftnacheinemderAnsprüchel bis 7, **dadurch gekennzeichnet, dass** der Handgriff (26), der Spannring (29), jeder Radialkeil (33) und die Einstellhülse (43) aus einem schlagfesten Kunststoff bestehen.

9. Schaft nach einem der Ansprüche 1 bis 8, **dadurch gekennzeichnet, dass** die Gewindespindel (19) mit einem Ende (23) in ein Sackloch (24) im Boden (25) des Handgriffs (26) eingesetzt und mittels eines die Gewindespindel (19) sowie den Boden (25) quer durchsetzenden Spannstifts (27) im Handgriff (26) festgelegt ist.

10. Schaft nach einem der Ansprüche 1 bis 9, **dadurch gekennzeichnet, dass** das der Druckfeder (10) benachbarte Ende (18) der Gewindespindel (19) in einer im Rohr (6) gleitfähigen topfförmigen Hülse (15) befestigt ist.

11. Schaft nach einem der Ansprüche 1 bis 10, **dadurch gekennzeichnet, dass** die Wand (31) und der Boden (25) des Handgriffs (26) einstückig ausgebildet sind.

## Claims

1. Shaft for a torque wrench (1), which comprises a handle (26) surrounding one end (9) of a tube (6) having an integrated tensionable pressure spring (10) inserted so as to rotate and slide-lock therein, the handle (26) having a threaded spindle (19) passing through a spindle nut (22) fixed at one end in the tube (6) and loading the front end of the pressure spring (10), centrally fixed in one end (25) of the handle (26), **characterised in that** at the other end, the handle (26) is surrounded by a rotating tension ring (29) via which, together with at least one radial wedge (33) supported on one side on the outer surface (35) of the tube (6) and on the other side on an inner eccentric surface (37) of the tension ring (29), the handle (26) can be fixed in position on the tube (6), while the radial wedge (33) is forcibly guided into a radially-extending recess (32) in the wall (31) of the handle (26), the inner front surface (34) of the radial wedge (33) is adapted to the curvature of the outer surface (35) of the tube (6) and the outer front face (36) of the radial wedge (33) is matched to the curvature of the eccentric surface (37) of the tension ring (29).

2. Shaft according to claim 1, **characterised in that** two radial wedges (33) and two corresponding eccentric surfaces (37) are provided on the periphery, offset from each other by 180°.

3. Shaft according to claim 1 or 2, **characterised in that** the gradient of each eccentric surface (37) lies within the self-locking range.

4. Shaft according to one of claims 1 to 3, **characterised in that** the static friction value µ₀ in the area of the tube (6) in contact with the front surface (34) of a radial wedge (33) is greater than in the adjacent areas of the perimeter.

5. Shaft according to one of claims 2 to 4, **characterised in that** the tension ring (29) is guided by means of a radially projecting section (39) of each radial wedge (33) via a bearing surface (28) assigned to it on the handle (26).

6. Shaft according to one of claims 1 to 5, **characterised in that** in the area of the tension ring (29), an adjusting bush (43) slidably surrounding the tube (6) is assigned to the handle (26) with a variable axial position and a scale (48) with torque values is provided on the surface (35) of the tube (6).

7. Shaft according to claim 6, **characterised in that** the adjusting bush (43) catches in an end longitudinal section (42) of the handle (26) having an expanded inner diameter and can be coupled with the handle (26) by means of a pivoted threaded pin (44) in the wall (31) of the handle (26).

8. Shaft according to one of claims 1 to 7, **characterised in that** the handle (26), the tension ring (29), each radial wedge (33) and the adjusting bush (43) are made from a highly shock-resistant plastic.

9. Shaft according to one of claims 1 to 8, **characterised in that** the threaded spindle (19) is inserted by one end (23) into a blind hole (24) in the base (25) of the handle (26) and is fixed by a tension pin (27) in the handle (26) which passes transversally through the threaded spindle (19) and the base (25).

10. Shaft according to one of claims 1 to 9, **characterised in that** the end (18) of the threaded spindle (19) adjacent the pressure spring (10) is fixed in a pot-shaped casing (15) which can slide in the tube (6).

11. Shaft according to one of claims 1 to 10, **characterised in that** the wall (31) and the base (25) of the handle (26) are designed as a single piece.

## Revendications

1. Manche pour une clé dynamométrique (1), qui comprend une poignée (26), celle-ci entourant, avec possibilité de rotation relative mais avec blocage vis-à-vis du coulissement, une extrémité (9) d'un tube (7) avec un ressort de compression (10) intégré susceptible d'être bandé, dans lequel la poignée (26) comprend une broche filetée (19) centrale, fixée dans une extrémité (25) de la poignée (26), traversant un écrou taraudé (22) fixé du côté de l'extrémité dans le tube (6) et appliquant du côté frontal une charge sur le ressort de compression (10), **caractérisé en ce que** la poignée (26) est entourée à l'autre extrémité par une bague de serrage rotative (29) de sorte que, via celle-ci ainsi que via au moins un coin radial (33) soutenu d'une part contre la surface extérieure (35) du tube (6) et d'autre part contre une surface excentrique intérieure (37) de la bague de serrage (29), la poignée (26) peut être fixée en position sur le tube (6), moyennant quoi le coin radial (33) est guidé à force dans un évidement (32) s'étendant radialement dans la paroi (31) de la poignée (26), la face frontale intérieure (34) du coin radial (33) étant ajustée à la courbure de la surface extérieure (35) du tube (6), et la face frontale extérieure (36) du coin radial (33) étant adaptée à la courbure de la surface excentrique (37) dans la bague de serrage (29).

2. Manche selon la revendication 1, **caractérisé en ce qu'**il est prévu deux coins radiaux (33) et deux surfaces excentriques correspondantes (37), en décalage de 180° sur la périphérie.

3. Manche selon la revendication 1 ou 2, **caractérisé en ce que** la pente de chaque surface excentrique (37) est située dans la plage de l'autocoincement.

4. Manche selon l'une des revendications 1 à 3, **caractérisé en ce que** le coefficient de friction statique µ₀ dans la zone de contact du tube (6) avec la face frontale (34) d'un coin radial (33) est supérieur à celui dans les zones voisines de la périphérie.

5. Manche selon l'une des revendications 2 à 4, **caractérisé en ce que** la bague de serrage (29) est guidée au moyen d'une portion (39) de chaque coin radial (33), celle-ci étant en dépassement radial au-delà d'une surface de palier (28) qui lui est associée sur la poignée (26).

6. Manche selon l'une des revendications 1 à 5, **caractérisé en ce que**, dans la région de la bague de serrage (29), une douille de réglage (43) qui entoure avec possibilité de coulissement le tube (6) est associée à la poignée (26) avec possibilité de variation de position axiale, et sur la surface (35) du tube (6) est prévue une échelle (48) avec des indications de couples de rotation.

7. Manche selon la revendication 6, **caractérisé en ce que** la douille de réglage (43) s'engage dans un tronçon de longueur (42) avec diamètre intérieur élargi du côté frontal de la poignée (26), et est susceptible d'être accouplée avec la poignée (26) au moyen d'une tige filetée (44) montée en rotation dans la paroi (31) de la poignée (26).

8. Manche selon l'une des revendications 1 à 7, **caractérisé en ce que** la poignée (26), la bague de serrage (29), chaque coin radial (33) et la douille de réglage (43) sont en une matière plastique résistant aux chocs.

9. Manche selon l'une des revendications 1 à 8, **caractérisé en ce que** la broche filetée (19) est mise en place par une extrémité (23) dans un trou borgne (24) dans le fond (25) de la poignée (26), et est immobilisée dans la poignée (26) au moyen d'une goupille élastique (27) qui traverse transversalement la broche filetée (19) ainsi que le fond (25).

10. Manche selon l'une des revendications 1 à 9, **caractérisé en ce que** l'extrémité (18) de la broche filetée (19) au voisinnage du ressort de compression (10) est fixée dans une douille (15) en forme de pot capable de coulisser dans le tube (6).

11. Manche selon l'une des revendications 1 à 10, **caractérisé en ce que** la paroi (31) et le fond (25) de la poignée (26) sont réalisés d'une seule pièce.
